# EUROPÄISCHE PATENTSCHRIFT

(11) **EP 2 229 247 B1**
(45) Veröffentlichungstag und Bekanntmachung des Hinweises auf die Patenterteilung: **06.11.2013**
(21) Anmeldenummer: 08867344.7
(22) Anmeldetag: 06.12.2008
(51) Int. Cl.: B21D 43/05

(54) **PRESSE ZUM FORMEN VON WERKSTÜCKEN**
PRESS FOR SHAPING WORKPIECES
PRESSE POUR LE FAÇONNAGE DE PIÈCES

(30) Priorität: 29.12.2007 DE 102007063145
(43) Veröffentlichungstag der Anmeldung: 22.09.2010
(73) Patentinhaber: Erdrich Beteiligungs GmbH, 77871 Renchen-Ulm (DE)
(72) Erfinder: NOCK, Klemens, 77704 Oberkirch-Zusenhofen (DE); ZEIBIG, Uwe, 77855 Achern (DE)
(74) Vertreter: Maucher, Wolfgang
(86) Internationale Anmeldenummer: PCT/EP2008/010382
(87) Internationale Veröffentlichungsnummer: WO 2009/083104

(56) Entgegenhaltungen:
- EP-A1- 1 336 440
- DE-A1- 3 607 323
- DE-A1-102004 023 525
- DE-C1- 10 206 773

## Beschreibung

Die Erfindung betrifft eine Presse zum Herstellen oder Formen von in mehreren Schritten ihre endgültige Form erlangenden Werkstücken, die mit Hilfe einer Transfer-Vorrichtung zum schrittweisen Verschieben zu einzelnen Umformstellen der Presse transportierbar sind, wobei die Transfer-Vorrichtung zum schrittweisen Verschieben wenigstens ein oder zwei in Vorschubrichtung für die Vorschub- und Rücklaufbewegung hin und her bewegbare, Greiferteile oder Greiferbereiche zum Erfassen der Werkstücke aufweisende Greiferschienen hat, die zum Erfassen der Werkstücke und zum Bewegen in Vorschubrichtung und anschließend wieder in Ausgangsstellung verstellbar sind, wobei die Presse wenigstens einen für eine Aufwärts- und eine Abwärtsbewegung vorgesehenen Tisch aufweist, der als Stößel oder Ständerplatte ausgebildet und insbesondere zur Aufnahme eines Wechseltisches mit wenigstens einem Teil des Werkzeuges, vorzugsweise des Unterwerkzeugs, vorgesehen ist und zur Übertragung der Presskraft mit seiner Aufwärtsbewegung von unten nach oben gegen ein feststehendes Gegenstück bewegbar ist.

Zu derartigen Pressen gehörende Transfer-Vorrichtungen zum schrittweisen Verschieben der Werkstücke innerhalb dieser Presse sind beispielsweise aus DE 102 06 773 C1 oder aus DE 10 2004 023 525 B4 bekannt und haben sich bewährt. Dabei sind diese vorbekannten Vorrichtungen dafür vorgesehen, Werkstücke innerhalb von Pressen zu bewegen, bei denen die Pressbewegung von oben her auf das Werkstück ausgeübt wird, welches sich dabei an einem feststehenden Tisch oder Untergestell der Presse abstützt.

Es sind aber auch Pressen oder Umformmaschinen bekannt, bei denen der Tisch als Stößel oder Ständerplatte ausgebildet ist und zur Übertragung der Presskraft von unten nach oben gegen ein feststehendes Gegenstück bewegt wird. Bei derartigen bekannten Pressen befindet sich die Vorrichtung zum Verschieben der Werkstücke seitlich von dem beweglichen Tisch oder Stößel und es muss für deren Bewegung und Handhabung jeweils abgewartet werden, bis der Tisch seine abgesenkte Stellung erreicht hat. Erst dann können die Werkstücke erfasst und weitertransportiert werden, was einen beachtlichen Zeitverlust bedeutet.

Der Erfindung liegt deshalb die Aufgabe zugrunde, für eine Presse der eingangs genannten Art mit aufwärtsbewegbarem Tisch oder Stößel eine Transfer-Vorrichtung zum schrittweisen Verschieben von Werkstücken zu schaffen und anzupassen, mit der eine möglichst wirtschaftliche und effektive Bearbeitung der Werkstücke möglich ist.

Zur Lösung dieser Aufgabe ist die eingangs definierte Presse dadurch gekennzeichnet, dass die Transfer-Vorrichtung zum Verschieben der Werkstücke mit dem Tisch oder Stößel mitbewegbar angeordnet oder ausgebildet und während der Abwärtsbewegung des Tisches im Sinne einer Verschiebung von Werkstücken betätigbar ist.

Dadurch wird ermöglicht, die Transfer- oder Vorschubvorrichtung mit der oder den Greiferschienen für die Werkstücke so anzubringen, dass die Werkstücke schon erfasst werden können, bevor der Tisch oder Stößel vollständig abgesenkt ist, so dass entsprechend viel Zeit eingespart, also ein unnötiger Zeitverlust vermieden wird. Sowie das jeweilige Werkstück genügend frei ist, kann die Vorrichtung bereits zum Transport dieses Werkstücks betätigt und das Werkstück erfasst und weiterbewegt werden.

Besonders zweckmäßig ist es dabei, wenn die Transfer-Vorrichtung zum Verschieben oder Transportieren der Werkstücke an dem Tisch oder Stößel direkt oder indirekt befestigt oder anbringbar oder über Mitnehmer direkt oder indirekt mit dem Tisch gekoppelt oder kuppelbar ist.

Dadurch ist es auf besonders einfache Weise möglich, dass zunächst vor allem schon die Schließbewegung der Greiferschienen der Transfer-Vorrichtung während der Abwärtsbewegung erfolgt, danach, wenn die Abwärtsbewegung für die das Werkstück beaufschlagende Form genügend weit vorangeschritten ist, das Werkstück relativ zu der Form oder deren Unterteil anzuheben und weiter zu transportieren, so dass schon während der sich anschließenden Aufwärtsbewegung des Tisches oder der von ihm getragenen Form die Greiferschienen von den Werkstücken wegbewegt werden, damit die nächste Verformung ungestört durchgeführt werden kann.

Es kann also in sinnreicher Weise die Auf- und Abwärtsbewegung, die für die Verformung der Werkstücke jeweils erforderlich ist, bestmöglich durch die verschiedenen Arbeitsschritte der Transfer-Vorrichtung für den Vorschub dieser Werkstücke ausgenutzt werden.

Dies wird vor allem dadurch erreicht, dass die Schließbewegung der Greiferschienen während der Abwärtsbewegung des Tisches oder Stößels der Presse vorgesehen ist und dass insbesondere das Anheben und Weitertransportieren des oder der Werkstücke während des weiteren Absenkens des Tisches oder Stößels durchführbar ist und dass während der anschließenden Aufwärtsbewegung des Tisches oder Stößels die Greiferschienen von den Werkstücken wegbewegbar sind.

Eine weitere vorteilhafte Ausgestaltung der Erfindung kann vorsehen, dass die Transfer-Vorrichtung mit ihrem Antrieb relativ zu dem Tisch derart verstellbar ist, dass der Bereich des an dem Tisch befindlichen Werkzeugs für einen Wechsel von der Seite her zugänglich ist. Somit ist auch ein Werkzeugwechsel trotz der Anbringung der Transfer-Vorrichtung an dem Tisch problemlos möglich.

Eine günstige Ausführungsform kann dabei vorsehen, dass die verstellbare Transfer-Vorrichtung mit ihrem Antrieb an einer Schienenführung etwa horizontal verfahrbar gelagert und insbesondere in ihrer Erstreckungsrichtung verstellbar ist. Wird die Transfer-Vorrichtung mit der oder den Greiferschienen in deren Erstreckungsrichtung aus dem Benutzungsbereich verschoben, wird der Werkzeug-Bereich der Presse von der Seite her gut und einfach zugänglich.

Eine weitere oder zusätzliche Ausgestaltung kann vorsehen, dass die Transfer-Vorrichtung mit ihrem Antrieb quer oder rechtwinklig zu ihrer Erstreckung nach oben oder nach unten oder nach der Seite zum Freigeben des Bereichs für den Werkzeugwechsel verstellbar ist. Es können also die Platzverhältnisse berücksichtigt werden, die im Bereich der Presse vorhanden sind, um die Transfer-Vorrichtungen so verstellbar vorzusehen, dass für den Werkzeugwechsel auf einfache Weise Platz geschaffen werden kann.

Bei Nichtgebrauch kann die Greiferschiene oder können die Greiferschienen von der Transfer-Vorrichtung und deren verfahrbarer Halterung lösbar und auf einer Ablage oder Konsole an der Presse ablegbar sein. Somit brauchen die Greiferschienen beim Werkzeugwechsel oder bei Reparaturen nicht mit verstellt zu werden, sondern es genügt, ihren Antrieb zu verschieben, was einfacher ist und auch weniger Platz benötigt.

Vor allem bei Kombination einzelner oder mehrerer der vorbeschriebenen Merkmale und Maßnahmen ergibt sich eine Presse mit auf- und ab bewegbarem Tisch oder Stößel, bei welcher schon während der Tischbewegungen die seitlichen Bewegungen der Greiferschienen, sei es zum Loslassen der Werkstücke, sei es zum erneuten Erfassen der Werkstücke ausgenutzt werden können, statt abwarten zu müssen, bis das der Tisch oder Stößel jeweils seine untere Position, also die Transportlage für die Werkstücke erreicht hat. Wenn diese Transportlage erreicht ist, kann also sofort auch der entsprechende Transport der Werkstücke stattfinden, statt dass zunächst die Greiferschienen zugestellt werden müssen.

Dabei kann die die Greiferschienen aufweisende Transfer-Vorrichtung mit dem Tisch oder Stößel mitbewegbar sein oder es kann ein zusätzlicher Ständer dafür vorgesehen sein, an welchem diese Vorrichtung über geeignete Kupplungsmittel die Tischbewegungen mitmachen kann, wodurch der Tisch ein geringeres Gewicht erhält.

Nachstehend sind Ausführungsbeispiele der Erfindung anhand der Zeichnung näher beschrieben. Es zeigt in zum Teil erheblich schematisierter Darstellung:
- Fig. 1: Eine Ansicht einer Presse zum Verformen von in mehreren Schritten ihre endgültige Form erlangenden Werkstücken, die einen für eine Aufwärts- und eine Abwärtsbewegung vorgesehenen Tisch als Stößel- oder Ständerplatte und eine Transfer-Vorrichtung zum schrittweisen Verschieben der Werkstücke mit Greiferschienen aufweist, wobei diese Vorrichtung mit den Greiferschienen an dem Tisch oder Stößel befestigt und mit diesem auf und ab mitbewegbar ist,
- Fig. 2: eine der Fig.1 entsprechende Darstellung, bei welcher die Transfer-Vorrichtung zum Verschieben der Werkstücke in Ruhestellung aus dem Bereich der Presse herausbewegt ist,
- Fig. 3: eine abgewandelte Ausführungsform, bei welcher die Transfer-Vorrichtung mit den Greiferschienen an separaten Trägern mit der Bewegung des Tisches auf und ab verschiebbar gelagert und über Mitnehmer mit diesem Tisch verbunden ist,
- Fig. 4: eine Draufsicht des Tisches und des darauf befindlichen Unterwerkzeugs, an welchem Werkstücke angeordnet und von Greiferteilen der Greiferschienen erfasst sind, um in eine nächste Position weiterbewegt zu werden,
- Fig. 5: eine der Fig.4 entsprechende Darstellung, bei welcher sich die Greiferschienen mit ihren Greifern außer Eingriff in einer Nullstellung oder Mittelstellung befinden,
- Fig. 6: eine den Fig.4 und 5 entsprechende Darstellung, die die Transfer-Vorrichtung zum Verschieben der Werkstücke in einer aus dem Bereich des Tisches und Stößels verschobenen Position zeigt, wobei die Greiferschienen mit den Greifern selbst auf einer Konsole abgelegt sind, sowie
- Fig. 7: eine Seitenansicht der erfindungsgemäßen Presse, wobei sich die Transfer-Vorrichtung zum Verschieben der Werkstücke mit den Greiferschienen in ihrer Gebrauchslage im Bereich des Tisches und des Unterwerkzeugs befinden.

Bei der nachfolgenden Beschreibung der Ausführungsbeispiele erhalten in ihrer Funktion übereinstimmende Teile auch bei abgewandelter Formgebung übereinstimmende Bezugszahlen.

Eine im Ganzen mit 1 bezeichnete Presse, dient zum Formen von in mehreren Schritten ihre endgültige Form erlangenden Werkstücken 2, die mit Hilfe einer im Ganzen mit 3 bezeichneten Transfer-Vorrichtung schrittweise zu einzelnen Umformstellen der Presse 1 transportierbar sind, wie es beispielsweise aus DE 10 2004 023 525 B4 vom Prinzip her bekannt ist.

Die Transfer-Vorrichtung 3 zum schrittweisen Verschieben weist in den Ausführungsbeispielen zwei in Vorschubrichtung gemäß dem Pfeil PF1 in Fig.4 in Vorschubrichtung für den Vorschub und in entgegengesetzter Richtung für eine Rücklaufbewegung hin und her bewegbare, Greiferteile 4 zum Erfassen der Werkstücke 2 aufweisende Greiferschienen 5 auf, die in bekannter Weise zum Erfassen der Werkstücke und zum Bewegen in Vorschubrichtung und anschließend wieder in Ausgangsstellung verstellbar sind, wobei auch eine Abhebebewegung der Werkstücke von der jeweiligen Verformungsstelle stattfindet.

In beiden Ausführungsbeispielen ist vorgesehen, dass die Presse 1 einen für eine Aufwärts- und eine Abwärtsbewegung vorgesehenen Tisch 6 aufweist, der als Stößel oder Ständerplatte ausgebildet und zur Aufnahme eines Wechseltisches 7 mit wenigstens einem Teil des jeweiligen Werkzeugs, im Ausführungsbeispiel des Unterwerkzeugs, vorgesehen ist. Zur Übertragung der Presskraft ist dieser Tisch 6 von unten nach oben gegen ein feststehendes Gegenstück 8 bewegbar.

Bei beiden Ausführungsbeispielen, nämlich dem gemäß Fig. 1 und 2 einerseits und dem gemäß Fig. 3 andererseits ist vorgesehen, dass die Transfer-Vorrichtung 3 zum Bewegen der Werkstücke 2 mit dem auf und ab bewegbaren Tisch 6 und dessen Wechseltisch 7 mit Unterwerkzeug mitbewegbar angeordnet oder ausgebildet ist und während der Abwärtsbewegung des Tisches 6 von dem Gegenstück 8 weg im Sinne einer Verschiebung von Werkstücken 2 in deren Vorschubrichtung betätigt werden kann. Somit kann die Zeit, in welcher der Tisch aus der oberen Pressposition in eine tiefere Stellung verfahren wird, zum Betätigen der Transfer-Vorrichtung 3 und der Weiterbewegung der Werkstücke 2 ausgenutzt werden.

Im Ausführungsbeispiel gemäß den Fig.1 und 2 ist die Transfer-Vorrichtung 3 zum Verschieben oder Transportieren der Werkstücke 2 an dem Tisch 6 oder Stößel 7 indirekt über noch zu beschreibende Lagerungen befestigt, wodurch die Mitbewegung mit dem Tisch 6 automatisch erfolgt.

Im Ausführungsbeispiel gemäß Fig.3 ist die Transfer-Vorrichtung 3 an vertikalen Trägern 9 verschieblich geführt und über Mitnehmer 10 mit dem Tisch 6 gekuppelt oder kuppelbar, so dass der Tisch 6 eine geringere Last zu tragen hat, dennoch aber die Transfer-Vorrichtung 3 die Tischbewegung mitmachen kann, um in der abgesenkten Position die Werkstücke 2 transportieren oder weitertransportieren zu können.

Die Schließbewegung der Greiferschienen 5 ist also während der Abwärtsbewegung des Tisches 6 und des Unterwerkzeugs der Presse 1 vorgesehen und das Anheben und Weitertransportieren der Werkstücke 2 kann während des weiteren Absenkens des Tisches 6 erfolgen, so dass während der anschließenden Aufwärtsbewegung des Tisches 6 und des Unterwerkzeugs die Greiferschienen 5 wieder von den Werkstücken 2 in die in Fig. 5 dargestellte Lage weg bewegbar sind.

Die Presse 1 kann also mit der mit dem Tisch 6 mitbewegbaren Transfer-Vorrichtung 3 in kürzeren Taktzeiten arbeiten, als wenn die Vorrichtung 3 von dem Tisch 6 nicht mitgenommen wird.

Anhand der Figuren 2 und vor allem Fig.6 wird deutlich, dass die Transfer-Vorrichtung 3 für den Werkstücktransfer mit ihrem Antrieb relativ zu dem Tisch 6 derart verstellbar ist, dass der Bereich des an dem Tisch 6 befindlichen Werkzeugs beispielsweise für einen Wechsel dieses Werkzeugs oder für eine Reparatur von der Seite her zugänglich ist. Vor allen in Fig. 6 erkennt man deutlich, dass die Transfer-Vorrichtung 3 - von den Greiferschienen 5 gelöst, an Schienenführungen 11 aus dem Pressenbereich verfahren sind. Dabei ergibt sich bei gleichzeitiger Betrachtung der Figuren 6 und 7, dass die verstellbare Transfervorrichtung 3 mit ihrem Antrieb an der Schienenführung 11 etwa horizontal verfahrbar gelagert und in Erstreckungsrichtung beziehungsweise Vorschubrichtung der Werkstücke verstellbar ist. Somit wird der Bereich an der Seite der Presse 1, wo sich die Werkzeuge befinden, frei für einen Austausch oder eine Reparatur.

Denkbar wäre auch, dass die Transfervorrichtung 3 mit oder ohne Greiferschienen 5 insbesondere mit ihrem Antrieb rechtwinklig zu der Vorschubrichtung und ihrer Erstreckung nach oben oder nach unten oder auch nach der Seite verstellbar ist, um den Bereich für einen Werkzeugwechsel an der Presse 1 freizugeben. In Fig. 2 ist dabei dargestellt, wie die Transfervorrichtung 3 - ohne die dabei von ihr gelösten Greiferschienen 5 - von dem Tisch 6 wegbewegt ist, um dann in die in Fig. 6 dargestellte Position verschoben werden zu können.

In den Fig. 2 und 6 ist noch dargestellt, dass die Greiferschienen 5 mit den Greifern 4 bei Nichtgebrauch von der Transfervorrichtung 3 und deren Antrieb gelöst und auf einer Ablage 13 an der Presse 1 abgelegt werden können. Dabei befindet sich diese Ablage 13 seitlich von dem eigentlichen Werkzeugbereich.

Die Presse 1 zum Verformen von Werkstücken 2 in mehreren Schritten weist eine Transfer-Vorrichtung 3 mit Greiferschienen 5 auf, um die Werkstücke 2 schrittweise zu erfassen und weiter zu bewegen. Dabei ist der das oder die Unterwerkzeuge der Presse 1 tragende Tisch 6 zur Erzeugung der Presskraft auf und ab bewegbar und die Transfer-Vorrichtung 3 ist mit diesem Tisch 6 mitbewegbar ausgebildet, indem sie entweder direkt oder indirekt an dem Tisch 6 befestigt oder an Trägern 9 gehalten und über Mitnehmer 10 direkt oder indirekt mit dem Tisch gekuppelt ist, um dessen Bewegung mitzumachen. Somit kann die Transfer-Vorrichtung 3 mit den Greiferschienen 5 während der Abwärtsbewegung des Tisches 6 im Sinne einer Weiterbewegung der Werkstücke 2 betätigt werden.

## Patentansprüche

1. Presse (1) zum Herstellen oder Formen von in mehreren Schritten ihre endgültige Form erlangenden Werkstücken (2), die mit Hilfe einer Transfer-Vorrichtung (3) zum schrittweisen Verschieben zu einzelnen Umformstellen der Presse (1) transportierbar sind, wobei die Vorrichtung (3) zum schrittweisen Verschieben wenigstens ein oder zwei in Vorschubrichtung für die Vorschub- und Rücklaufbewegung hin- und her bewegbare, Greiferteile (4) oder Greiferbereiche zum Erfassen der Werkstücke (2) aufweisende Greiferschienen (5) hat, die zum Erfassen der Werkstücke und zum Bewegen in Vorschubrichtung und anschließend wieder in Ausgangsstellung verstellbar sind, wobei die Presse (1) wenigstens einen für eine Aufwärts- und eine Abwärtsbewegung vorgesehenen Tisch (6) aufweist, der als Stößel oder Ständerplatte ausgebildet und insbesondere zur Aufnahme eines Wechseltisches (7) mit wenigstens einem Teil des Werkzeuges, vorzugsweise des Unterwerkzeugs, vorgesehen ist und zur Übertragung der Presskraft mit seiner Aufwärtsbewegung von unten nach oben gegen ein feststehendes Gegenstück (8) bewegbar ist, **dadurch gekennzeichnet, dass** die Transfer-Vorrichtung (3) zum Verschieben der Werkstücke (2) mit dem Tisch (6) mitbewegbar angeordnet oder ausgebildet und während der Abwärtsbewegung des Tisches (6) im Sinne einer Verschiebung von Werkstücken betätigbar ist.

2. Presse nach Anspruch 1, **dadurch gekennzeichnet, dass** die Transfer-Vorrichtung (3) zum Verschieben oder Transportieren der Werkstücke (2) an dem Tisch (6) oder Stößel direkt oder indirekt befestigt oder anbringbar oder über Mitnehmer (10) direkt oder indirekt mit dem Tisch gekoppelt oder kuppelbar ist.

3. Presse nach Anspruch 1 oder 2, **dadurch gekennzeichnet, dass** die Schließbewegung der Greiferschienen (5) während der Abwärtsbewegung des Tisches (6) oder Stößels der Presse (1) vorgesehen ist und dass insbesondere das Anheben und Weitertransportieren des oder der Werkstücke (2) während des weiteren Absenkens des Tisches (6) oder Stößels durchführbar ist und dass während der anschließenden Aufwärtsbewegung des Tisches (6) oder Stößels die Greiferschienen (5) von den Werkstücken wegbewegbar sind.

4. Presse nach einem der Ansprüche 1 bis 3, **dadurch gekennzeichnet, dass** die Transfer-Vorrichtung (3) für den Werkstücktransfer mit ihrem Antrieb relativ zu dem Tisch (6) derart verstellbar ist, dass der Bereich des an dem Tisch (6) befindlichen Werkzeugs beispielsweise für einen Werkzeugwechsel von der Seite her zugänglich ist.

5. Presse nach einem der Ansprüche 1 bis 4, **dadurch gekennzeichnet, dass** die verstellbare Transfer-Vorrichtung (3) mit ihrem Antrieb an einer Schienenführung (11) etwa horizontal verfahrbar gelagert und insbesondere in ihrer Erstreckungsrichtung verstellbar ist.

6. Presse nach einem der Ansprüche 1 bis 5, **dadurch gekennzeichnet, dass** die Transfer-Vorrichtung (3) insbesondere mit ihrem Antrieb quer oder rechtwinklig zu ihrer Erstreckung nach oben oder nach unten oder nach der Seite zum Freigeben des Bereichs für den Werkzeugwechsel verstellbar ist.

7. Presse nach einem der Ansprüche 1 bis 6, **dadurch gekennzeichnet, dass** die Greiferschiene(n) (5) bei Nichtgebrauch von dem Antrieb und dessen verfahrbarer Halterung lösbar und auf einer Ablage (13) an der Presse (1) ablegbar ist/sind.

## Claims

1. Press (1) for producing or forming workpieces (2) that acquire their final form in a plurality of steps and are transportable to individual forming stations of the press (1) with the aid of a transfer device (3) for stepwise displacement, wherein the device (3) for stepwise displacement has at least one or two gripper rails (5) which are movable back and forth in the advancing direction for the advancing and return movement and have gripper parts (4) or gripper regions for grasping the workpieces (2), said gripper rails being adjustable for grasping the workpieces and for moving in the advancing direction and then back into the starting position, wherein the press (1) has at least one table (6) provided for an upward and a downward movement, said table being in the form of a ram or support plate and being provided in particular for receiving a shuttle table (7) having at least a part of the die, preferably the bottom die, and being movable from bottom to top counter to a stationary counterpart (8) in order to transfer the pressing force by way of its upward movement, **characterized in that** the transfer device (3) is arranged or designed to be movable together with the table (6) in order to displace the workpieces (2) and is actuable for the purpose of displacing workpieces during the downward movement of the table (6).

2. Press according to Claim 1, **characterized in that** the transfer device (3) is directly or indirectly fastened or attachable to the table (6) or ram in order to displace or transport the workpieces (2) or is directly or indirectly coupled or coupleable to the table via carriers (10).

3. Press according to Claim 1 or 2, **characterized in that** the closing movement of the gripper rails (5) is provided during the downward movement of the table (6) or ram of the press (1), and **in that** in particular the lifting and further transport of the workpiece or workpieces (2) can be carried out during the further lowering of the table (6) or ram, and **in that** the gripper rails (5) are movable away from the workpieces during the subsequent downward movement of the table (6) or ram.

4. Press according to one of Claims 1 to 3, **characterized in that**, for workpiece transfer, the transfer device (3) is adjustable relative to the table (6) by way of its drive, such that the region of the die located on the table (6) is accessible from the side, for example for a die change.

5. Press according to one of Claims 1 to 4, **characterized in that** the adjustable transfer device (3) is mounted in an approximately horizontally displaceable manner on a rail guide (11) by way of its drive and is adjustable in particular in its direction of extent.

6. Press according to one of Claims 1 to 5, **characterized in that** the transfer device (3) is adjustable upwardly or downwardly or to the side, transversely or at right angles to its extent, in particular by way of its drive, in order to free the region for the die change.

7. Press according to one of Claims 1 to 6, **characterized in that** the gripper rail(s) (5), when not in use, is/are detachable from the drive and the displaceable holder thereof and can be set down on a support (13) on the press (1).

## Revendications

1. Presse (1) dévolue à la fabrication ou au formage de pièces (2) parvenant à leur forme définitive en plusieurs étapes et pouvant être acheminées, à l'aide d'un dispositif de transfert (3), en vue de la translation pas à pas vers des postes individuels de formage de ladite presse (1), ledit dispositif (3) présentant, en vue de la translation pas à pas, au moins une ou deux glissière(s) de préhension (5) qui est (sont) munie(s) de parties de préhension (4) ou de zones de préhension mobiles à va-et-vient dans une direction d'avance afin d'accomplir les mouvements d'avance et de recul, de manière à saisir les pièces (2), et qui peu(ven)t être réglée(s) en vue de la saisie desdites pièces et en vue du mouvement dans ladite direction d'avance, puis de nouveau vers une position initiale, sachant que la presse (1) est dotée d'au moins un plateau (6) qui est prévu pour effectuer un mouvement ascendant et un mouvement descendant, est réalisé sous la forme d'un coulisseau ou d'une plaque d'assise, est notamment prévu pour recevoir une table de remplacement (7) comportant au moins une partie de l'outillage, de préférence de l'outil inférieur, et peut être mû vers un élément complémentaire stationnaire (8), en vue de répercuter la force de pressage par son mouvement ascendant de bas en haut, **caractérisée par le fait que** le dispositif de transfert (3), affecté à la translation des pièces (2), est agencé ou conçu pour pouvoir se mouvoir conjointement au plateau (6) et peut être actionné, au cours du mouvement descendant dudit plateau (6), en ciblant une translation de pièces.

2. Presse selon la revendication 1, **caractérisée par le fait que** le dispositif de transfert (3), affecté à la translation ou à l'acheminement des pièces (2), est fixé ou peut être installé sur le plateau (6) ou le coulisseau, directement ou indirectement, ou bien est couplé ou peut être couplé audit plateau en mode direct ou indirect, par l'intermédiaire d'organes d'entraînement (10).

3. Presse selon la revendication 1 ou 2, **caractérisée par le fait que** le mouvement de fermeture des glissières de préhension (5) est prévu au cours du mouvement descendant du plateau (6) ou du coulisseau de ladite presse (1) ; **par le fait que** le soulèvement, et la poursuite de l'acheminement de la ou des pièce(s) (2), peuvent notamment être effectués lors de la poursuite de l'abaissement dudit plateau (6) ou dudit coulisseau ; et **par le fait que** lesdites glissières de préhension (5) peuvent être éloignées desdites pièces au cours du mouvement ascendant consécutif dudit plateau (6) ou dudit coulisseau.

4. Presse selon l'une des revendications 1 à 3, **caractérisée par le fait que** le dispositif de transfert (3) peut être déplacé vis-à-vis du plateau (6) au moyen de son entraînement, en vue du transfert de pièces, de façon telle que la région de l'outil situé sur ledit plateau (6) soit accessible par le côté, par exemple en vue d'un remplacement de l'outillage.

5. Presse selon l'une des revendications 1 à 4, **caractérisée par le fait que** le dispositif réglable de transfert (3) est monté sur un guide (11) des glissières avec faculté de déplacement sensiblement horizontal, au moyen de son entraînement, et peut notamment être réglé dans la direction de son étendue.

6. Presse selon l'une des revendications 1 à 5, **caractérisée par le fait que** le dispositif de transfert (3) peut notamment être déplacé au moyen de son entraînement, transversalement ou perpendiculairement à son étendue, vers le haut ou vers le bas ou vers le côté, en vue de dégager la région assignée au remplacement de l'outillage.

7. Presse selon l'une des revendications 1 à 6, **caractérisée par le fait qu'**en cas de non-utilisation, la (les) glissière(s) de préhension (5) peu(ven)t être dissociée(s) d'avec l'entraînement et d'avec le support mobile de ce dernier, et peu(ven)t être remisée(s) sur un reposoir (13) situé sur ladite presse (1).
